# EUROPÄISCHE PATENTSCHRIFT

(11) **EP 2 416 964 B1**
(45) Veröffentlichungstag und Bekanntmachung des Hinweises auf die Patenterteilung: **03.01.2018**
(21) Anmeldenummer: 10711229.4
(22) Anmeldetag: 29.03.2010
(51) Int. Cl.: B41F 23/08, B41F 31/02

(54) **ROLLEN-ROTATIONS-OFFSETDRUCKMASCHINE UND VERFAHREN ZUR VERWENDUNG EINER ROLLEN-ROTATIONS-OFFSETDRUCKMASCHINE**
ROLLER ROTARY OFFSET PRINTING PRESS AND METHOD OF USING A ROLLER ROTARY OFFSET PRINTING PRESS
ROTATIVE D'IMPRESSION OFFSET ET PROCÉDÉ D'UTILISATION D'UNE ROTATIVE D'IMPRESSION OFFSET

(30) Priorität: 06.04.2009 DE 102009002228
(43) Veröffentlichungstag der Anmeldung: 15.02.2012
(73) Patentinhaber: Koenig & Bauer AG, 97080 Würzburg (DE)
(72) Erfinder: MASUCH, Bernd, Kurt, 97273 Kürnach (DE); REDER, Wolfgang, Otto, 97209 Veitshöchheim (DE)
(74) Vertreter: Koenig & Bauer AG
(86) Internationale Anmeldenummer: PCT/EP2010/054077
(87) Internationale Veröffentlichungsnummer: WO 2010/127913

(56) Entgegenhaltungen:
- EP-A1- 0 930 161
- DE-A1- 10 207 184
- DE-A1-102005 003 956
- DE-A1-102006 037 966
- DE-C1- 4 334 803
- US-A- 4 574 732
- US-A1- 2007 012 246

## Beschreibung

Die Erfindung betrifft eine Rollen-Rotations-Offsetdruckmaschine gemäß dem Oberbegriff des Anspruches 1 sowie ein Verfahren zur Verwendung einer Rollen-Rotations-Offsetdruckmaschine gemäß dem Oberbegriff des Anspruches 14.

Bei der Herstellung von Druckprodukten ist es ein bekanntes Vorgehen, diese Druckprodukte mit einer Lackschicht zu überziehen. Dadurch wird zum einen eine Schutzwirkung erzielt, denn es wird zuvor auf einen Bedruckstoff aufgebrachte Farbe fixiert und ein Abfärben oder Verschmieren der Farbe, beispielsweise auf Teile einer Druckmaschine, auf andere Druckprodukte oder auf die Hände einer die Druckprodukte anfassenden Person, wird verhindert. Zum anderen ergibt sich ein höherwertig erscheinendes Druckprodukt, denn durch eine Vielzahl von verschiedenen Lacken sind unterschiedliche Effekte möglich. Es können beispielsweise glänzende oder matte Lacke verwendet werden, die das Druckprodukt ganz oder teilweise bedecken. Auch Duftlacke, die bei leichter Reibung einen in winzigen Kapseln gespeicherten Duftstoff freisetzen, oder Lacke mit Metallic- oder Glittereffekt sind bekannt. Dabei entsteht ein Metallic-Effekt durch eine Vielzahl von im Lack enthaltenen, metallisch glänzenden Partikeln, während ein Glitter-Effekt auf eine Vielzahl von im Lack enthaltenen, beispielsweise irisierenden und/oder fluoreszierenden, eher größeren Partikeln zurückzuführen ist.

Es sind verschiedene Lacksysteme bekannt, beispielsweise solche, die einen Katalysator enthalten, der eine Vernetzungsreaktion der im Lack enthaltenen Stoffe auslöst. Dieser Katalysator kann beispielsweise mittels UV- oder Elektronenbestrahlung aktiviert werden. Andere Verfahren benötigen einen Trockner, der Infrarotstrahlung oder heiße Luft zum Trocknen des Lacks einsetzt. Die Trocknung solcher "Heatset-Lacke" verläuft also analog zur Trocknung von "Heatset-Farben", die ebenso einen Trockner benötigen, in dem beispielsweise mittels heißer Luft die überschüssigen flüssigen Anteile der Farbe verdampft werden. Da hierbei die Bedruckstoffbahn aufgeheizt wird, wird üblicherweise zusätzlich eine Einrichtung benötigt, die die Bedruckstoffbahn wieder abkühlt. Die Verwendung solcher Lacke erfordert also einen relativ hohen apparativen Aufwand. Durch die DE 102 07 184 A1 ist eine Druckmaschine bekannt, die keine "Heatset-Farben" verwendet und daher auch keinen "Heatset-Trockner" und keine Kühleinrichtung beinhaltet. Einer in dieser Druckmaschine optionalen Druckeinheit zum Auftragen einer Versiegelung folgt entweder ein IR-, ein UV- oder ein Elektronenstrahltrockner, der mit einer Thermorakel versehen sein kann. Eine aufgetragene Lackmenge ist nicht näher spezifiziert.

Durch die WO 2007/087531 A2 ist ein Verfahren bekannt, bei dem ein im "Coldset"-Verfahren bedruckter, bahnförmiger Bedruckstoff innerhalb kurzer Zeit beidseitig mit einem wasserbasierten Lack überzogen wird, der durch Wegschlagen des flüssigen Anteils des Lacks in den Bedruckstoff trocknet. Durch den Lackierprozess tritt keine Wellung des Bedruckstoffs auf und sowohl ein Abschmieren der Druckfarbe vom Bedruckstoff als auch ein Zusammenkleben der Druckprodukte wird vermieden. Als wichtiger Parameter für die Ausbildung dieser Eigenschaften wird die aufgetragene Lackmasse pro Fläche des Bedruckstoffs spezifiziert.

Die DE 102 06 601 offenbart ein Lackierwerk einer Druckmaschine, das eine, einen wasserbasierten Lack enthaltende, Wanne und eine Rasterwalze umfasst, wobei die Rasterwalze eine Vielzahl von, gemeinsam ein Schöpfvolumen bildenden, Vertiefungen in ihrer Mantelfläche aufweist und wobei das Lackierwerk längs eines Transportwegs eines, von der Druckmaschine und dem Lackierwerk bearbeiteten, Bedruckstoffs, nach einem Druckwerk der Druckmaschine angeordnet ist, wobei, entlang des Transportwegs des Bedruckstoffs, nach dem Lackierwerk, abgesehen von Leitwalzen oder anderen, eine Druckwerk der Druckmaschine angeordnet ist, wobei, entlang des Transportwegs des Bedruckstoffs, nach dem Lackierwerk, abgesehen von Leitwalzen oder anderen, eine Transportrichtung des Bedruckstoffs ändernden, Vorrichtungen, als nächste Vorrichtung ein Falzapparat und/oder eine Schneideeinrichtung auf den Bedruckstoff einwirkend angeordnet ist. Eine aufgebrachte Lackschicht wird mit Hilfe einer Trockeneinrichtung getrocknet.

Die EP 0 930 161 B1 offenbart ein Lackierwerk einer Rollen-Rotations-Offsetdruckmaschine, das zumindest eine, einen wasserbasierten Lack enthaltende, Kammerrakel und zumindest eine Rasterwalze umfasst, wobei zumindest eine Rasterwalze eine Vielzahl von, gemeinsam ein Schöpfvolumen bildenden, Vertiefungen in ihrer Mantelfläche aufweist und wobei das Lackierwerk, längs eines Transportwegs eines, von der Rollen-Rotations-Offsetdruckmaschine und dem Lackierwerk bearbeiteten, Bedruckstoffs, nach einem Druckwerk der Rollen-Rotations-Offsetdruckmaschine angeordnet ist, wobei, entlang des Transportwegs des Bedruckstoffs, nach dem Lackierwerk, abgesehen von Leitwalzen oder anderen, eine Transportrichtung des Bedruckstoffs ändernden, Vorrichtungen, als nächste Vorrichtung ein Falzapparat und/oder eine Schneideeinrichtung auf den Bedruckstoff einwirkend angeordnet ist. Es ist dabei wesentlich, dass ein Auftragen des Lacks in gegenläufiger Fahrweise der Rasterwalze bezüglich des bedruckten Bedruckstoffs durchgeführt wird.

Durch die US 4 574 732 A ist ein Lackierwerk bekannt, mit dem Lack durch einen Schmiervorgang auf einen Bedruckstoff übertragen wird. Mittels Schwenkarmen können Walzen an eine Gegendruckwalze angepresst werden. Bedruckstoff wird mit einer horizontalen und einer vertikalen Komponente durch zwei Lackierspalte geführt.

Der Erfindung liegt die Aufgabe zugrunde, eine Rollen-Rotations-Offsetdruckmaschine sowie ein Verfahren zur Verwendung einer Rollen-Rotations-Offsetdruckmaschine zu schaffen.

Die Aufgabe wird erfindungsgemäß durch die Merkmale des Anspruches 1 und die Merkmale des Anspruches 14 gelöst.

Die mit der Erfindung erzielbaren Vorteile bestehen insbesondere darin, dass die mit dem Lackierwerk behandelten Druckprodukte eine Vielzahl der, im Vergleich zu unlackierten Druckprodukten, durch Lackiereinrichtungen typischerweise erreichbaren Vorteile aufweisen, wie Glanz- und Kontrastverbesserung und stark vermindertes Abschmierverhalten sowie hochwertiger wirkendes Papier, obwohl das Lackierwerk gleichzeitig relativ einfach aufgebaut ist und keines nachgeordneten Trockners bedarf. Somit können durch die Verwendung von günstigerem Papier Kosten reduziert werden.

Ein weiterer Vorteil besteht darin, dass eine Gefahr eines Verschmierens von Druckfarben oder Lack auf einem Bedruckstoff verringert wird, weil sämtliche auftretenden Kontakte zwischen beteiligten Rasterwalzen des Lackierwerks und/oder Auftragwalzen des Lackierwerks und/oder Gegendruckwalzen des Lackierwerks und/oder Übertragungszylindern und/oder dem Bedruckstoff rollende Kontakte sind. Durch diese schonende Behandlung wird eine Trocknung ohne Trockner erleichtert, da eben kein Trockner notwendig ist, um frisch aufgetragene Druckfarben oder Lacke vor einem Verschmieren zu schützen.

Ein weiterer Vorteil besteht darin, dass durch eine Anordnung von einen Lackierspalt bildenden Walzen derart, dass eine ihrer Rotationsachsen und ein in der anderen Rotationsachse und innerhalb eines Volumens der dieser anderen Rotationsachse zugeordneten Walze enthaltender Punkt in einer um weniger als 45° zur Horizontalen geneigten Ebene liegen, eine Anordnung des Lackierwerks an einer besonders günstigen Stelle innerhalb einer Druckmaschine, insbesondere auf einer Druckeinheit und/oder einem Druckturm ermöglicht wird, ohne eine Bahnführung zu erschweren und/oder so zu gestalten, dass unnötig viele Leitwalzen vor einem Lackieren mit einem Druckbild in Berührung kommen.

Vorteilhaft ist außerdem, dass durch den Wegfall des Trockners nicht nur weniger Platz benötigt wird, sondern auch Investitions- und laufende Kosten eingespart werden können, beispielsweise Energie- oder Wartungskosten.

Ein weiterer Vorteil besteht darin, dass durch den relativ geringen Platzbedarf eine Nachrüstung bereits bestehender Druckmaschinen möglich ist. Beispielsweise kann das Lackierwerk in den Oberbau einer Druckmaschine eingefügt werden. Der Platzbedarf ist dabei auch gering, weil kein Trockner angeordnet ist, ein Abstand zwischen Druckwerk und Lackierwerk relativ klein ist und das Lackierwerk relativ einfach und kompakt aufgebaut ist

Ein weiterer Vorteil besteht in dem Verzicht auf flüchtige organische Verbindungen und andere, beispielsweise umweltgefährliche Stoffe, wie sie beispielsweise in Lacken vorkommen können, die mittels UV-Strahlung getrocknet werden müssen. Es fällt somit auch kein Sonderabfall an.

Ein weiterer Vorteil besteht darin, dass der in dem Lackierwerk angeordnete Lack ein wasserbasierter Lack ist, der beispielsweise durch Wegschlagen so schnell trocknet, dass das Lackierwerk in einer Rollen-Rotations-Offsetdruckmaschine lackierend angeordnet sein kann, ohne dass eine Transportgeschwindigkeit eines Bedruckstoffes kleiner ausfällt, als die mit diesem Druckwerk ohne aktives Lackierwerk übliche Transportgeschwindigkeit des Bedruckstoffes von etwa 12 - 15 m/s. Somit ergibt sich kein Geschwindigkeitsnachteil gegenüber Lackierwerken, die beispielsweise mit einem UV-Lacksystem arbeiten. Ein Transportweg nach einem Auftragen des Lacks wird somit auch klein gehalten.

Ein weiterer Vorteil besteht darin, dass durch eine Abstellbarkeit einer mit einer zumindest teilweise lackierten Seite des Bedruckstoffs in Kontakt stehenden Walze verhindert wird, dass bei einem Stillstand des Bedruckstoffs, insbesondere bei einer Notabschaltung des Lackierwerks und/oder der Druckmaschine, der Bedruckstoff an der entsprechenden Walze festklebt. Eine Richtung einer entsprechenden Abstellbewegung ist dabei so gewählt, dass sie durch eine möglichst einfache Konstruktion erreicht werden kann, ist also beispielsweise eine lineare Bewegung und/oder eine Schwenkbewegung mit Komponenten ausschließlich in Richtungen senkrecht zu Rotationsachsen von Komponenten des Lackierwerks.

Ein weiterer Vorteil besteht darin, dass, in Verbindung mit einem vorhergehenden Bedruck eines Bedruckstoffs mittels eines Druckwerks ausschließlich mit Trockenoffset-Farben, ein besonders schnelles Wegschlagen der flüssigen Anteile des angeordneten Lackes auftritt, wodurch Verringerungen der Bedruckstoffbahngeschwindigkeit noch weiter vermieden werden können. Dieser Vorteil entsteht aus dem Umstand, dass der Bedruckstoff bis zum Auftrag des Lacks noch nicht mit wasserhaltigem Material in Berührung gekommen ist und somit noch über eine sehr große Saugfähigkeit verfügt.

Ein weiterer Vorteil besteht darin, dass, in Verbindung mit einem vorhergehenden Bedruck mit "Coldset-Farben", für den gesamten Herstellungsprozess der Druckprodukte keine Trocknungsvorrichtung nötig ist, wodurch trocknerbedingte Nachteile, wie ein zu niedriger Feuchtigkeitsgehalt des Bedruckstoffes, im Herstellungsprozess vermieden werden können.

Ein weiterer Vorteil besteht darin, dass durch eine Begrenzung einer übertragenen Lackmenge mittels eines Schöpfvolumens einer Rasterwalze negative Auswirkungen wie Wellen im Bedruckstoff vermieden werden können.

Ein weiterer Vorteil besteht darin, dass durch eigene Antriebe an den Rasterwalzen sichergestellt werden kann, dass eine übertragene Lackmenge genau den Anforderungen entspricht und nicht zuviel oder zu wenig Lack übertragen wird. Dies wird durch die zwischen allen Walzen bestehenden rollenden Kontakte weiter begünstigt.

Ein weiterer Vorteil besteht darin, dass das Lackierwerk, wenn es teilbar aufgebaut ist, für Wartungsarbeiten und andere Gelegenheiten besser zugänglich ist und im Fall eines mit dem Lackierwerk zusammenwirkenden, teilbaren Druckwerks mit diesem zusammen geteilt werden kann, wodurch sich beispielsweise Wartungsarbeiten an Lackierwerk und Druckwerk weiter vereinfachen.

Ein weiterer Vorteil besteht darin, dass das Lackierwerk in verschiedenen Konfigurationen ausgeführt sein kann, beispielsweise mit wenigen Walzen, um Kosten zu sparen, oder mit vielen Walzen, beispielsweise auch Flexodruckwalzen oder Walzen für beidseitigen Lackauftrag, um eine Lackierqualität weiter zu erhöhen.

Ausführungsbeispiele der Erfindung sind in den Zeichnungen dargestellt und werden im Folgenden näher beschrieben.

Es zeigen:
- Fig. 1: eine schematische Darstellung eines Bedruckstoffs und eines Lackierwerks a) bzw. zweier Lackierwerke b) wie in Ausführungsbeispiel 1 beschrieben, enthaltend jeweils eine Kammerrakel und eine Rasterwalze;
- Fig. 2: eine schematische Darstellung eines Bedruckstoffs und eines Lackierwerks a) bzw. zweier Lackierwerke b) wie in Ausführungsbeispiel 2 beschrieben, enthaltend jeweils eine Kammerrakel, eine Rasterwalze und eine Gegendruckwalze;
- Fig. 3: eine schematische Darstellung eines Bedruckstoffs und eines Lackierwerks a) bzw. zweier Lackierwerke b) wie in Ausführungsbeispiel 3 beschrieben, enthaltend jeweils eine Kammerrakel, eine Rasterwalze und eine Auftragwalze;
- Fig. 4: eine schematische Darstellung eines Bedruckstoffs und eines Lackierwerks a) bzw. zweier Lackierwerke b) wie in Ausführungsbeispiel 4 beschrieben, enthaltend jeweils eine Kammerrakel, eine Rasterwalze, eine Auftragwalze und eine Gegendruckwalze;
- Fig. 5: eine schematische Darstellung eines Bedruckstoffs und eines Lackierwerks wie in Ausführungsbeispiel 5 beschrieben, enthaltend zwei Kammerrakeln, zwei Rasterwalzen und zwei Walzen, die jeweils sowohl als Auftragwalze als auch als Gegendruckwalze dienen a) und b);
- Fig. 6: schematische Darstellungen verschiedener Konfigurationen a) und b) eines variabel einstellbaren Lackierwerks wie in Ausführungsbeispiel 6 beschrieben;
- Fig. 7: eine schematische Darstellung eines Druckwerks und eines Lackierwerks, wobei sowohl das Druckwerk, als auch das Lackierwerk teilbar sind und jeweils ein Teil des Druckwerks und ein Teil des Lackierwerks starr miteinander verbunden sind;
- Fig. 8: eine schematische Darstellung eines Druckwerks und eines Lackierwerks, wobei das Druckwerk teilbar ist und ein mit einem Teil des Druckwerks starr verbundenes Lackierwerk nicht teilbar ist;
- Fig. 9: eine schematische Darstellung eines variabel einstellbaren Druckwerks, mit dem Konfigurationen ähnlich denen oder genauso wie in Fig. 6 erzeugt werden können.

Ein Lackierwerk 01 einer Rollen-Rotations-Offsetdruckmaschine, umfasst zumindest eine als Rasterwalze 02 ausgebildete Walze 02, an die zumindest eine Kammerrakel 03 angestellt ist, so dass die Kammerrakel 03 in ihrem Inneren mit ihrer Schließrakel, ihrer Arbeitsrakel, zwei seitlichen Begrenzungen, einem Gehäuse und einem Teil einer Mantelfläche der Rasterwalze 02 ein abgeschlossenes Volumen bildet. Zu diesem Volumen existieren zumindest eine Zuleitung und eine Ableitung, durch die Lack in das Volumen hinein- und aus dem Volumen herausgepumpt werden kann. Dazu dient mindestens eine Pumpeinrichtung, die bevorzugt mit einer Maschinensteuerung verbunden ist. Im Druckbetrieb ist im Volumen im Inneren der Kammerrakel 03 Lack angeordnet und bevorzugt füllt der Lack dieses

Volumen vollständig aus. Weiter bevorzugt bilden die Zuleitung, die Ableitung, die Kammerrakel 03 und die Pumpeinrichtung mit anderen Einrichtungen, wie beispielsweise einem Vorratsbehälter, ein geschlossenes System, in welchem der Lack unter einem Druck steht, der höher ist als ein Atmosphärendruck.

Die Rasterwalze 02 weist einen eigenen Antriebsmotor auf, über den sie angetrieben ist und der bevorzugt mit der Maschinensteuerung verbunden ist. Insbesondere ist die Rasterwalze 02 damit mechanisch unabhängig von anderen Rasterwalzen 02 oder von anderen Antriebsmotoren der Druckmaschine angetrieben. Eine Mantelfläche der Rasterwalze 02 besteht bevorzugt aus einem keramischen Material, das beispielsweise Aluminiumoxid (Al₂O₂) und/oder Titandioxid (TiO₂) und/oder Zirkoniumdioxid (ZrO₂) beinhalten kann. In die Mantelfläche ist eine Gravur in Form einer Vielzahl von Vertiefungen eingebracht, vorzugsweise mittels eines Herstellungsprozesses, der als einen Schritt einen Laserbeschuss der Mantelfläche der Rasterwalze 02 umfasst. Die Vertiefungen können beispielsweise in einer regelmäßig-punktförmigen Struktur, einer Linienstruktur oder einer stochastischen Struktur angeordnet sein. Linien eines solchen Linienmusters werden auch Haschuren genannt. Eine regelmäßig-punktförmige Struktur ist eine Struktur, bei der einzelne Vertiefungen auf Punkten eines regelmäßigen Rasters liegen.

Im Fall einer Linienstruktur beträgt eine Dichte der Linien 40 bis 130 Linien pro cm. Ist das Lackierwerk 01 so ausgelegt, dass ein Bedruckstoff 06, beispielsweise eine Bedruckstoffbahn 06, im Lackierbetrieb direkt an der Rasterwalze 02 anliegt, so beträgt die Dichte der Linien bevorzugt 90 bis 130 Linien pro cm und weiter bevorzugt 100 bis 120 Linien pro cm. Ist das Lackierwerk 01 so ausgelegt, dass im Lackierbetrieb kein Bedruckstoff 06 direkt an der Rasterwalze 02 anliegt, so beträgt die Dichte der Linien bevorzugt 40 bis 80 Linien pro cm und weiter bevorzugt 50 bis 70 Linien pro cm. Eine Breite und eine Tiefe der einzelnen Linien, also eine Ausdehnung entlang der Mantelfläche bzw. senkrecht zur Mantelfläche der Rasterwalze 02, bestimmen bei vorgegebener Dichte der Linien ein gesamtes Lackvolumen, das die Rasterwalze 02 in ihren Vertiefungen aufnehmen kann, ein so genanntes Schöpfvolumen. Das Schöpfvolumen richtet sich nach einer gewünschten Menge an Lack, die von der Rasterwalze 02 übertragen werden soll. Das Schöpfvolumen der Rasterwalze 02 ist so ausgelegt, dass der auf einen Bedruckstoff 06 übertragen Lackfilm im getrockneten Zustand eine flächenbezogene Masse von höchstens 4 g/m² und bevorzugt von höchstens 2 g/m² aufweist. Anders ausgedrückt bedeutet das, dass das Schöpfvolumen auf einem Teil der Mantelfläche der Rasterwalze 02 mit einer Lackmenge gefüllt ist, deren, auf diesen Teil der Mantelfläche der Rasterwalze 02 bezogene, Masse abzüglich eines Wasseranteils im Durchschnitt höchstens 4 g/m² und bevorzugt höchstens 2 g/m² beträgt. Dadurch ergibt sich ein vorteilhaftes Verhalten des Bedruckstoffs 06 in Bezug auf Wellungen oder Zusammenkleben von lackiertem Bedruckstoff 06.

Auch bei einer anderen Anordnung der Vertiefungen, beispielsweise in einer regelmäßig-punktförmigen oder stochastischen Struktur, ist ein solches definiertes, auf die Anwendung abgestimmtes Schöpfvolumen bevorzugt, insbesondere in dem oben genannten Rahmen. Im Lackierbetrieb nimmt die Rasterwalze 02 Lack auf, indem durch die Rotation der Rasterwalze 02 die Vertiefungen in Kontakt mit dem im Inneren der Kammerrakel 03 angeordneten Lack kommen und so gefüllt werden. Überschüssiger Lack wird bei der weiteren Rotation der Rasterwalze 02 von der Arbeitsrakel abgestreift und nur der in den Vertiefungen angeordnete Lack gelangt aus dem Inneren der Kammerrakel 03 heraus. Im Anschluss kommt der Teil der Mantelfläche der Rasterwalze 02, der mit Lack gefüllte Vertiefungen aufweist, in Kontakt mit dem Bedruckstoff 06 oder einem anderen Bestandteil des Lackierwerks 01, der eine, als Auftragwalze 07 ausgebildete, Walze 07 sein kann, und überträgt Lack auf den Bedruckstoff 06 oder diesen anderen Bestandteil des Lackierwerks 01. Der Lack wird bevorzugt auf einen Bedruckstoff 06 aufgetragen, der bereits mit Farbe bedruckt wurde.

Die von der Druckmaschine verarbeitete Farbe kann beispielsweise Farbe für den konventionellen Offset-Druck oder bevorzugt Trockenoffset-Druckfarbe sein und sie ist bevorzugt schon zumindest teilweise getrocknet, bevor der Lack aufgetragen wird. Auf Grund der besseren Wasseraufnahmefähigkeiten des Bedruckstoffes 06, der vor einem Lackauftrag noch nicht mit Wasser in Verbindung gekommen ist, wird die Verwendung von Trockenoffset-Druckfarben bevorzugt. Als Bedruckstoff 06 kommt beispielsweise Papier in Frage. Dabei können ungestrichene und gestrichene Papiersorten verwendet werden und es kommen leichtere, für den Coldset-Druck typische Papiersorten mit einer flächenbezogenen Masse von bis zu 50 g/m² oder auch eher für den Heatset-Druck übliche Papiersorten mit einer flächenbezogenen Masse von mehr als 40 g/m² in Frage. Um den Vorgang des Wegschlagens des Wasseranteils des Lacks in den Bedruckstoff 06 zu unterstützen, ist wenig gestrichenes oder ungestrichenes Papier zu bevorzugen, beispielsweise mit einem Strichgewicht von weniger als 10 g/m². Wenn, wie bevorzugt, Coldset-Druckfarben Verwendung finden, ist es bevorzugt, Papier zu verwenden, das mit diesen Farben erwünschte Ergebnisse erzielt.

Der im Volumen im Inneren der Kammerrakel 03 angeordnete Lack zeichnet sich durch verschiedene Eigenschaften aus. Er ist ein Dispersionslack, also ein wasserbasierter Lack. Insbesondere trocknet der Lack auf dem Bedruckstoff 06 hauptsächlich durch Wegschlagen. Das bedeutet, Wasser und andere eventuell enthaltene flüssige Bestandteile des Lacks werden von dem Bedruckstoff 06 aufgenommen und feste Bestandteile des Lacks bleiben an einer Oberfläche des Bedruckstoffs 06 zurück. Der Lack ist so beschaffen, dass ein solcher Trocknungsvorgang relativ schnell geschieht und zwar so schnell, dass der Lack, der sich auf dem Bedruckstoff 06 befindet, nach seinem Auftrag trocknet, bevor der Bedruckstoff 06 mit seiner lackierten Stelle einen nächsten Kontakt zu einem weiteren Bestandteil einer das Lackierwerk 01 enthaltenden Druckmaschine hat. Dadurch wird gewährleistet, dass sowohl von dem Lack bedeckte Farbe, als auch der Lack selbst nicht mehr von dem Bedruckstoff 06 abschmieren können und selbst bei hoher Farbbelegung saubere Druckprodukte entstehen.

Das Lackierwerk 01 ist längs eines Transportwegs des von der Druckmaschine und dem Lackierwerk 01 bearbeiteten Bedruckstoffs 06 nach einem Druckwerk 11 angeordnet. Bevorzugt wird der Bedruckstoff 06 bei angestelltem Lackierwerk 01 mit einer gleichen Geschwindigkeit durch die Druckmaschine transportiert wie ohne angestelltes Lackierwerk 01, nämlich mit 10 bis 17 m/s und bevorzugt mit 12 bis 15 m/s, ohne dass der ungetrocknete Lack, nachdem er auf den Bedruckstoff 06 aufgetragen wurde, mit etwas anderem als dem Bedruckstoff 06 und der umgebenden Luft in Berührung kommt. Ein Trockner ist für diesen Trocknungsvorgang nicht notwendig. Bevorzugt ist entlang des Transportwegs des Bedruckstoffs 06 zwischen einer Walze 12 des Druckwerks 11 (Wobei mit einer Walze 12 in diesem Zusammenhang auch ein Zylinder 12 bezeichnet sein soll.) und einer Walze 02; 07; 09 des Lackierwerks 01, die eine Rasterwalze 02 oder eine Auftragwalze 07 sein kann, kein Trockner angeordnet. Weiter bevorzugt ist entlang des Transportwegs des Bedruckstoffs 06 zwischen dem Druckwerk 11 und einem Falzapparat und/oder einer Schneideeinrichtung kein Trockner angeordnet und noch weiter bevorzugt ist in der Druckmaschine überhaupt kein Trockner angeordnet. Bevorzugt folgt dementsprechend dem Lackierwerk 01 entlang des Transportwegs des Bedruckstoffs 06, abgesehen, von Leitwalzen oder anderen Vorrichtungen, die einer Richtungsänderung des Transportwegs dienen, direkt ein Falztrichter bzw. ein Falzapparat, eine Schneideeinrichtung oder ein anderer Bestandteil der Druckmaschine, in dem und/oder von dem der Bedruckstoff 06 und/oder auf bzw. in dem Bedruckstoff 06 befindliche Farben und/oder Lacke und/oder Bestandteile dieser Farben und/oder Lacke lediglich mechanisch, keinesfalls aber chemisch oder durch Einwirkung von elektromagnetischer Strahlung oder Elektronenstrahlen oder Änderungen von Temperaturen, behandelt werden. Unter einer Schneideeinrichtung ist dabei auch eine Perforiereinrichtung zu verstehen.

Außerdem ist bevorzugt entlang dieses Transportwegs des Bedruckstoffs 06 zwischen der Walze 12 des Druckwerks 11 und einer Walze 02; 07; 09 des Lackierwerks 01, abgesehen von eventuell vorhandenen Leitwalzen, kein anderer Bestandteil der Druckmaschine den Bedruckstoff 06 berührend angeordnet. Auf diese Weise wird verhindert, dass ein Druckbild, das durch das Aufbringen von Lack gegen Verschmieren geschützt werden soll, bereits vor dem Aufbringen von Lack verschmiert wird. Aus diesem Grund ist auch die Anzahl eventuell vorhandener Leitwalzen in diesem Bereich möglichst gering zu halten; bevorzugt sind zwischen der Walze 12 des Druckwerks 11 und der Walze 02; 07; 09 des Lackierwerks 01 höchstens 2 Leitwalzen an den Bedruckstoff 06 angeordnet, weiter bevorzugt sind gar keine Leitwalzen in diesem Bereich an den Bedruckstoff 06 angeordnet. Um möglichst schnell nach dem Auftragen von Farbe im Druckwerk 11 den Lack auf den Bedruckstoff 06 auftragen zu können ist bevorzugt eine kleinste Abmessung zwischen einer den Bedruckstoff 06 berührenden Walze 12 des Druckwerks 11 und einer Lack übertragenden Walze 02; 07; 09 des Lackierwerks 01 entlang des Transportwegs des Bedruckstoffs 06 kleiner als 4 m und weiter bevorzugt kleiner als 2 m. Der im Inneren der Kammerrakel 03 angeordnete Lack kann beispielsweise ein Glanzlack, ein Mattlack oder ein milchiger Lack sein, er kann auch einen Metallic- und/oder einen Glitter-Effekt erzeugen und/oder er kann ein Duftlack sein, der Duftstoffe in winzigen Kapseln enthält, die beispielsweise bei Reibung freigesetzt werden.

Die Rollen-Rotations-Offsetdruckmaschine umfasst zumindest eine Maschinensektion, jede Maschinensektion umfasst zumindest eine Druckeinheit und jede Druckeinheit umfasst zumindest ein Druckwerk 11. Bevorzugt umfasst jede Druckeinheit vier Druckwerke 11, die als Doppeloffsetdruckwerke 11 ausgebildet sind, also insbesondere zwei Formzylinder 14 und zwei mit den Formzylindern 14 in Kontakt stehende, sich gegenseitig als Gegendruckzylinder 12 dienende Übertragungszylinder 12.

Das Lackierwerk 01 kann so aufgebaut sein, dass Bedruckstoff 06 während des Lackiervorgangs vertikal oder horizontal oder schräg, also mit vertikalen und horizontalen Richtungskomponenten, transportiert wird. Bevorzugt wird der Bedruckstoff 06 in einer Richtung durch das Lackierwerk 01 transportiert, deren vertikale Komponente größer ist, als ihre horizontale Komponente und weiter bevorzugt wird der Bedruckstoff 06 ausschließlich vertikal durch das Lackierwerk 01 transportiert, da sich Vorteile im Zusammenhang mit einer vertikalen Bahnführung in dem mit der Lackiervorrichtung 01 zusammen wirkenden Druckwerk 11 ergeben. Es ist zumindest ein Paar aus jeweils zwei Walzen 02; 07; 08; 09 angeordnet, die zusammen einen Lackierspalt bilden, durch den in einem Lackierbetrieb der Bedruckstoff 06 transportiert wird. Diese zwei Walzen 02; 07; 08; 09 sind so angeordnet, dass eine erste Ebene mit einer horizontalen Ebene einen Winkel von weniger als 45° und weiter bevorzugt von weniger als 30° und noch weiter bevorzugt zwischen 1° und 20° einschließt. Die erste Ebene ist dabei derart festgelegt, dass sie eine Rotationsachse einer dieser zwei Walzen 02; 07; 08; 09 enthält und dass sie einen Punkt einer Rotationsachse der anderen dieser zwei Walzen 02; 07; 08; 09 enthält, der innerhalb eines von der anderen dieser zwei Walzen 02; 07; 08; 09 festgelegten Volumens liegt. Es ist möglich, das Lackierwerk 01 so anzuordnen, dass ein Bedruckstoff 06 nach einem Bedrucken direkt dem Lackierwerk 01 zugeführt wird. Es ist aber auch möglich, dass zwischen dem Bedrucken und dem Lackiervorgang weitere Schritte zur Behandlung des Bedruckstoffs 06 erfolgen, wie beispielsweise eine Zusammenführung mehrerer Lagen Bedruckstoff 06 zu einem Bedruckstoffstrang. Das Lackierwerk 01 ist bevorzugt direkt auf einer Druckeinheit oder in einem Oberbau einer Druckmaschine angeordnet. Bevorzugt ist das Lackierwerk 01 so angeordnet, dass zumindest eine Rotationsachse einer Rasterwalze 09 des Lackierwerks 01 weiter oben angeordnet ist, als sämtliche Rotationsachsen von Formzylindern 14 und anderen Zylindern 12 und Walzen 12 die in einer dem Lackierwerk 01 bezüglich einer Transportrichtung des Bedruckstoffs 06 vorgeordneten Druckeinheit angeordnet sind.

Das Lackierwerk 01 kann neben den beschriebenen Bestandteilen noch weitere Bestandteile umfassen, beispielsweise die genannte oder mehrere Auftragwalzen 07 und/oder eine oder mehrere als Gegendruckwalzen 08 ausgebildete Walzen 08. Eine Reihe von verschiedenen Ausführungsbeispielen wird im Folgenden beschrieben. In allen Ausführungsbeispielen ist die Umfangsgeschwindigkeit der Rasterwalzen 02 und/oder Auftragwalzen 07 und/oder Gegendruckwalzen 08 bevorzugt gleich der Geschwindigkeit, mit der der Bedruckstoff 06 im Druckbetrieb durch die Druckmaschine und insbesondere durch das Lackierwerk 01 transportiert wird. Die Drehrichtung der Rasterwalzen 02 und/oder Auftragwalzen 07 und/oder Gegendruckwalzen 08 sorgt dafür, dass nur rollende Kontakte zwischen Rasterwalzen 02 und/oder Auftragwalzen 07 und/oder Gegendruckwalzen 08 sowie dem Bedruckstoff 06 möglich sind. Diese Reihe von Ausführungsbeispielen ist nicht erschöpfend, andere Ausführungsformen sind ebenfalls denkbar.

### Ausführungsbeispiel 1: "direkt, mit Umschlingung"; nur relevant in Verbindung mit Ausführungsbeispiel 2

Dieses Ausführungsbeispiel ist auch in Fig. 1 a) zu sehen. Die Bedruckstoffbahn 06 steht im Druckbetrieb in direktem Kontakt mit der Rasterwalze 02. Der Lack wird also aus den Vertiefungen in der Mantelfläche der Rasterwalze 02 direkt auf den Bedruckstoff 06 übertragen. Die von den einzelnen Vertiefungen übertragenen Lackpunkte verlaufen im Anschluss an ihre Übertragung noch leicht und verbinden sich untereinander, so dass an den gewünschten Stellen auf dem Bedruckstoff 06 eine durchgehende Lackfläche erzielt wird. Zu diesem Zweck wird eine relativ fein gerasterte Rasterwalze 02 verwendet, was bedeutet, dass im Falle einer Linienstruktur die Dichte der Linien bevorzugt zwischen 90 und 130 Linien pro cm beträgt. Der Bedruckstoff 06 wird durch eine Umschlingung an die Rasterwalze 02 gedrückt, d. h. der Bedruckstoff 06 berührt die Rasterwalze 02 nicht nur auf einer Linie parallel zu einer Rotationsachse der Rasterwalze 02, sondern der Bedruckstoff 06 berührt die Rasterwalze 02 flächig, indem er ein Stück weit entlang eines Umfangs der Rasterwalze 02 mitgeführt wird. Der Anteil der Mantelfläche der Rasterwalze 02, der mit dem Bedruckstoff 06 zu einem Zeitpunkt in Kontakt steht, hängt von dem Winkel ab, den der zur Rasterwalze 02 hin transportierte und der von der Rasterwalze 02 weg transportierte Bedruckstoff 06 einschließen. Dieser Winkel beeinflusst auch die Kraft, mit der der Bedruckstoff 06 gegen die Rasterwalze 02 gedrückt wird.

Es ist auch möglich, zwei Lackierwerke 01 (Fig. 1 b)) dieser Ausführungsform anzuordnen, so dass das eine Lackierwerk 01 eine erste Seite des Bedruckstoffs 06 lackiert und das andere Lackierwerk 01 eine zweite Seite des Bedruckstoffs 06 lackiert. Der Bedruckstoff 06 wird im Lackierbetrieb zunächst mit seiner einen Seite an der Rasterwalze 02 des einen Lackierwerks 01 entlang geführt und mit Lack versehen, im Anschluss wird die andere Seite des Bedruckstoffs 06 an der Rasterwalze 02 des anderen Lackierwerks 01 entlang geführt und mit Lack versehen. Bei jedem der beiden Kontakte zwischen einer Rasterwalze 02 und dem Bedruckstoff 06 wird durch die Umschlingung des Bedruckstoffs 06 um die jeweilige Rasterwalze 02 eine Anpresskraft erzeugt, wodurch der Lack aus den Vertiefungen der Rasterwalze 02 heraus auf den Bedruckstoff 06 übertragen wird. Da die Rasterwalzen 02 nicht von beiden Seiten gegen die gleiche Stelle des Bedruckstoffs 06 drücken, wird im Lackierbetrieb eine Stelle des Bedruckstoffs 06 nicht gleichzeitig von beiden Seiten lackiert, sondern zwischen dem Auftragen des Lacks auf die eine Seite des Bedruckstoffs 06 und dem Auftragen des Lacks auf die andere Seite des Bedruckstoffs 06 vergeht eine Zeitdifferenz Δt, die von der Geschwindigkeit, mit der der Bedruckstoff 06 transportiert wird und dem Abstand der Rasterwalzen 02 voneinander abhängt.

### Ausführungsbeispiel 2: "direkt, mit Gegendruck"

Dieses Ausführungsbeispiel ist auch in Fig. 2 a) zu sehen. Der Bedruckstoff 06 wird, wie im Ausführungsbeispiel 1, direkt von der Rasterwalze 02 mit Lack versehen. Die Rasterwalze 02 ist wie in Ausführungsbeispiel 1 ausgebildet und die Übertragung des Lacks geschieht genauso wie in Ausführungsbeispiel 1, auch hier verlaufen die übertragenen Lackpunkte noch an den gewünschten Stellen auf dem Bedruckstoff 06 zu einer durchgehenden Lackfläche. Eine Gegendruckwalze 08 presst den Bedruckstoff 06 gegen die Rasterwalze 02, um einen besseren Kontakt zwischen Rasterwalze 02 und Bedruckstoff 06 zu erreichen und dadurch die Übertragung des Lacks aus den Vertiefungen der Rasterwalze 02 auf den Bedruckstoff 06 zu verbessern. Der Bedruckstoff 06 kann die Rasterwalze 02 und/oder die Gegendruckwalze 08 umschlingen oder auch geradlinig zwischen der Rasterwalze 02 und der Gegendruckwalze 08 hindurch geführt werden, d. h. eine Berührzone zwischen Bedruckstoff 06 und Rasterwalze 02 kann Linienförmig parallel zur Rotationsachse der Rasterwalze 02 oder flächig auf der Mantelfläche der Rasterwalze 02 ausgeprägt sein. Die Gegendruckwalze 08 ist an ihrer Mantelfläche bevorzugt aus einem relativ weichen Material gebildet, um dafür zu sorgen, dass der Bedruckstoff 06 passend an die Rasterwalze 02 angedrückt wird und die Übertragung des Lacks auf den Bedruckstoff 06 verbessert wird. Bevorzugt weist die Mantelfläche der Gegendruckwalze 08 eine Shore-A-Härte zwischen 30 und 70 auf, weiter bevorzugt weist die Mantelfläche der Gegendruckwalze 08 eine Shore-A-Härte von 60 auf. Das Material der Mantelfläche der Gegendruckwalze 08 kann beispielsweise Gummi oder Polyurethan sein.

Es ist auch möglich, zwei Lackierwerke 01 dieser Ausführungsform anzubringen (Fig. 2 b)), so dass das eine Lackierwerk 01 eine erste Seite des Bedruckstoffs 06 lackiert und das andere Lackierwerk 01 eine zweite Seite des Bedruckstoffs 06 lackiert. Der Bedruckstoff 06 wird im Lackierbetrieb zunächst mit seiner einen Seite an der Rasterwalze 02 des einen Lackierwerks 01 entlang geführt und durch die Anpresskraft einer Gegendruckwalze 08 mit Lack versehen, im Anschluss wird die andere Seite des Bedruckstoffs 06 an der Rasterwalze 02 des anderen Lackierwerks 01 entlang geführt und durch die Anpresskraft einer Gegendruckwalze 08 mit Lack versehen. Da die Rasterwalzen 02 nicht von beiden Seiten gegen die gleiche Stelle des Bedruckstoffs 06 drücken wird im Lackierbetrieb eine Stelle des Bedruckstoffs 06 nicht gleichzeitig von beiden Seiten lackiert, sondern zwischen dem Auftragen des Lacks auf die eine Seite des Bedruckstoffs 06 und dem Auftragen des Lacks auf die andere Seite des Bedruckstoffs 06 vergeht eine Zeitdifferenz Δt, die von der Geschwindigkeit, mit der der Bedruckstoff 06 transportiert wird und dem Abstand der Rasterwalzen 02 voneinander abhängt.

### Ausführungsbeispiel 3: "mit Auftragwalze, mit Umschlingung"; nur relevant in Verbindung mit Ausführungsbeispiel 6.

Dieses Ausführungsbeispiel ist auch in Fig. 3 a) zu sehen. Die Rasterwalze 02 steht neben der Kammerrakel 03 auch noch mit einer Auftragwalze 07 in Kontakt. Die Auftragwalze 07 steht wiederum mit dem Bedruckstoff 06 in rollendem Kontakt. Da der Bedruckstoff 06 nicht in direktem Kontakt mit der Rasterwalze 02 steht, liegt, im Falle einer linienförmigen Struktur der Vertiefungen in der Mantelfläche der Rasterwalze 02, die Dichte der Linien bevorzugt im Bereich von 40 bis 80 Linien pro cm. Der Bedruckstoff 06 umschlingt die Auftragwalze 07, so dass der Kontakt zwischen Auftragwalze 07 und Bedruckstoff 06 nicht als Linie, sondern als Fläche ausgebildet ist und eine Anpresskraft zwischen Bedruckstoff 06 und Auftragwalze 07 erzeugt wird. Lack wird aus dem Inneren der Kammerrakel 03 über die Rasterwalze 02 auf die Auftragwalze 07 und von dort aus auf den Bedruckstoff 06 übertragen. Der Anteil einer Mantelfläche der Auftragwalze 07, der mit dem Bedruckstoff 06 zu einem Zeitpunkt in Kontakt steht, hängt von dem Winkel ab, den der zur Auftragwalze 07 hin transportierte und der von der Auftragwalze 07 weg transportierte Bedruckstoff 06 einschließen. Die Auftragwalze 07 ist an ihrer Mantelfläche bevorzugt aus einem relativ weichen Material gebildet, um dafür zu sorgen, dass der Lack effektiv aus den Vertiefungen der mit der Auftragwalze 07 in Kontakt stehenden Rasterwalze 02 auf die Mantelfläche der Auftragwalze 07 übertragen wird. Bevorzugt weist die Mantelfläche der Auftragwalze 07 eine Shore-A-Härte zwischen 30 und 70 auf, weiter bevorzugt weist die Mantelfläche der Auftragwalze 07 eine Shore-A-Härte von 60 auf. Das Material der Mantelfläche der Auftragwalze 07 kann beispielsweise Gummi oder Polyurethan sein. Die Auftragwalze 07 kann auch als eine Spotlackierwalze ausgebildet sein, so dass mit ihr eine Spot-Lackierung durchgeführt werden kann. Dazu ist die Auftragwalze 07 in ihrer Größe so beschaffen, dass ihr Umfang gleich dem Umfang eines Übertragungszylinders 12 in einem Druckwerk 11 der Druckmaschine ist. Außerdem ist die Auftragwalze 07 so beschaffen, dass nur bestimmte, gezielt wählbare Teile der Mantelfläche der Auftragwalze 07 Lack annehmen und somit übertragen können. Auf diese Weise wird sichergestellt, dass pro bedrucktem Abschnitt des Bedruckstoffs 06, beispielsweise pro bedruckter Seite eines Druckprodukts, immer ein gleicher Teil des Abschnitts lackiert bzw. nicht lackiert wird.

Es ist auch möglich, zwei Lackierwerke 01 dieser Ausführungsform anzubringen (Fig. 3 b)), so dass das eine Lackierwerk 01 eine erste Seite des Bedruckstoffs 06 lackiert und das andere Lackierwerk 01 eine zweite Seite des Bedruckstoffs 06 lackiert. Der Bedruckstoff 06 wird im Lackierbetrieb zunächst mit seiner einen Seite an der Auftragwalze 07 des einen Lackierwerks 01 entlang geführt und mit Lack versehen, im Anschluss wird die andere Seite des Bedruckstoffs 06 an der Auftragwalze 07 des anderen Lackierwerks 01 entlang geführt und mit Lack versehen. Bei jedem der beiden Kontakte zwischen einer Auftragwalze 07 und dem Bedruckstoff 06 wird durch die Umschlingung des Bedruckstoffs 06 um die jeweilige Auftragwalze 07 eine Anpresskraft erzeugt, wodurch der Lack von der Auftragwalze 07 auf den Bedruckstoff 06 übertragen wird. Da die Auftragwalzen 07 nicht von beiden Seiten gegen die gleiche Stelle des Bedruckstoffs 06 drücken, wird im Lackierbetrieb eine Stelle des Bedruckstoffs 06 nicht gleichzeitig von beiden Seiten lackiert, sondern zwischen dem Auftragen des Lacks auf die eine Seite des Bedruckstoffs 06 und dem Auftragen des Lacks auf die andere Seite des Bedruckstoffs 06 vergeht eine Zeitdifferenz Δt, die von der Geschwindigkeit, mit der der Bedruckstoff 06 transportiert wird und dem Abstand der Auftragwalzen 07 voneinander abhängt. Die Auftragwalze 07 eines oder beider Lackierwerke 01 kann so ausgebildet sein, dass mit ihr eine Spot-Lackierung durchgeführt werden kann.

### Ausführungsbeispiel 4: "mit Auftragwalze, mit Gegendruck"

Dieses Ausführungsbeispiel ist auch in Fig. 4 a) zu sehen. Die Rasterwalze 02 steht neben der Kammerrakel 03 auch noch mit einer Auftragwalze 07 in Kontakt. Die Auftragwalze 07 steht wiederum mit dem Bedruckstoff 06 in rollendem Kontakt. Da der Bedruckstoff 06 nicht in direktem Kontakt mit der Rasterwalze 02 steht, liegt, im Falle einer linienförmigen Struktur der Vertiefungen in der Mantelfläche der Rasterwalze 02, die Dichte der Linien bevorzugt im Bereich von 40 bis 80 Linien pro cm. Eine Gegendruckwalze 08 presst den Bedruckstoff 06 gegen die Auftragwalze 07, um einen besseren Kontakt zwischen Auftragwalze 07 und Bedruckstoff 06 zu erreichen und dadurch die Übertragung des Lacks von der Auftragwalze 07 auf den Bedruckstoff 06 zu verbessern. Der Bedruckstoff 06 kann die Auftragwalze 07 und/oder die Gegendruckwalze 08 umschlingen oder auch geradlinig zwischen der Auftragwalze 07 und der Gegendruckwalze 08 hindurch geführt werden. Die Auftragwalze 07 ist an ihrer Mantelfläche bevorzugt aus einem relativ weichen Material gebildet, um dafür zu sorgen, dass der Lack effektiv aus den Vertiefungen der mit der Auftragwalze 07 in Kontakt stehenden Rasterwalze 02 auf die Mantelfläche der Auftragwalze 07 übertragen wird. Bevorzugt weist die Mantelfläche der Auftragwalze 07 eine Shore-A-Härte zwischen 30 und 70 auf, weiter bevorzugt weist die Mantelfläche der Auftragwalze 07 eine Shore-A-Härte von 60 auf. Das Material der Mantelfläche der Auftragwalze 07 kann beispielsweise Gummi oder Polyurethan sein. Das Material der Mantelfläche der Gegendruckwalze 08 ist härter als das Material der Mantelfläche der Auftragwalze 07, hat bevorzugt eine Shore-A-Härte von mehr als 70 und kann beispielsweise Rilsan sein. Die Auftragwalze 07 kann auch als Spotlackierwalze ausgebildet sein. Dazu ist die Auftragwalze 07 in ihrer Größe so beschaffen, dass ihr Umfang gleich dem Umfang eines Übertragungszylinders in einem Druckwerk 11 der Druckmaschine ist. Außerdem ist die Auftragwalze 07 so beschaffen, dass nur bestimmte, gezielt wählbare, Teile der Mantelfläche der Auftragwalze 07 Lack annehmen und somit übertragen können. Auf diese Weise wird sichergestellt, dass pro bedrucktem Abschnitt des Bedruckstoffs 06, beispielsweise pro bedruckter Seite eines Druckprodukts, immer ein gleicher Teil des Abschnitts lackiert bzw. nicht lackiert wird.

Es ist auch möglich, zwei Lackierwerke 01 dieser Ausführungsform anzubringen (Fig. 4 b)), so dass das eine Lackierwerk 01 eine erste Seite des Bedruckstoffs 06 lackiert und das andere Lackierwerk 01 eine zweite Seite des Bedruckstoffs 06 lackiert. Der Bedruckstoff 06 wird im Lackierbetrieb zunächst mit seiner einen Seite an der Auftragwalze 07 des einen Lackierwerks 01 entlang geführt und mit Lack versehen, im Anschluss wird die andere Seite des Bedruckstoffs 06 an der Auftragwalze 07 des anderen Lackierwerks 01 entlang geführt und mit Lack versehen. Bei jedem der beiden Kontakte zwischen einer Auftragwalze 07 und einem Bedruckstoff 06 wird durch die jeweilige Gegendruckwalze 08 eine Anpresskraft erzeugt, wodurch der Lack von der Auftragwalze 07 auf den Bedruckstoff 06 übertragen wird. Der Bedruckstoff 06 kann jeweils die Auftragwalze 07 und/oder die Gegendruckwalze 08 umschlingen oder auch geradlinig zwischen der Auftragwalze 07 und der Gegendruckwalze 08 hindurch geführt werden. Da die Auftragwalzen 07 nicht von beiden Seiten gegen die gleiche Stelle des Bedruckstoffs 06 drücken wird im Lackierbetrieb eine Stelle des Bedruckstoffs 06 nicht gleichzeitig von beiden Seiten lackiert, sondern zwischen dem Auftragen des Lacks auf die eine Seite des Bedruckstoffs 06 und dem Auftragen des Lacks auf die andere Seite des Bedruckstoffs 06 vergeht eine Zeitdifferenz Δt, die von der Geschwindigkeit, mit der der Bedruckstoff 06 transportiert wird und dem Abstand der Auftragwalzen 07 voneinander abhängt. Die Auftragwalze 07 eines oder beider Lackierwerke 01 kann so ausgebildet sein, dass mit ihr eine Spot-Lackierung durchgeführt werden kann.

### Ausführungsbeispiel 5: "zweiseitig, mit Auftragwalze gleich Gegendruckwalze"

Dieses Ausführungsbeispiel ist auch in Fig. 5 a) zu sehen. Dieses Ausführungsbeispiel beschreibt die bevorzugte Ausführungsform des Lackierwerks 01. Das gesamte Lackierwerk 01 umfasst zumindest zwei Kammerrakeln 03, zwei Rasterwalzen 02 und zwei Auftragwalzen 07, die gleichzeitig als Gegendruckwalzen 08 dienen. Der Bedruckstoff 06 steht im Lackierbetrieb auf beiden Seiten gleichzeitig mit je einer Auftragwalze 07 in Kontakt und wird daher auf beiden Seiten gleichzeitig mit Lack versehen. Dabei bilden die beiden Auftragwalzen 07 jeweils die Gegendruckwalze 08 der jeweils anderen Auftragwalze 07, um einen besseren Kontakt zwischen Auftragwalze 07 und Bedruckstoff 06 zu erreichen und dadurch die Übertragung des Lacks von der Auftragwalze 07 auf den Bedruckstoff 06 zu verbessern. Der Bedruckstoff 06 kann eine oder beide Auftragwalzen 07 umschlingen oder auch geradlinig zwischen den beiden Auftragwalzen 07 hindurch geführt werden. In einer bevorzugten Ausführungsform ist jede Auftragwalze 07 an ihrer Mantelfläche bevorzugt aus einem relativ weichen Material gebildet, um dafür zu sorgen, dass der Lack effektiv aus den Vertiefungen der, mit der Auftragwalze 07 in Kontakt stehenden, Rasterwalze 02 auf die Mantelfläche der Auftragwalze 07 übertragen wird. Bevorzugt weist die Mantelfläche der Auftragwalze 07 eine Shore-A-Härte zwischen 30 und 70 auf, weiter bevorzugt weist die Mantelfläche der Auftragwalze 07 eine Shore-A-Härte von 60 auf. Das Material der Mantelfläche der Auftragwalze 07 kann beispielsweise Gummi oder Polyurethan sein. Eine oder beide Auftragwalzen 07 kann auch als Spotlackierwalze ausgebildet sein. Dazu ist die entsprechende Auftragwalze 07 in ihrer Größe so beschaffen, dass ihr Umfang gleich dem Umfang eines Übertragungszylinders 12 in einem Druckwerk 11 der Druckmaschine ist. Außerdem ist die Auftragwalze 07 so beschaffen, dass nur bestimmte, gezielt wählbare, Teile der Mantelfläche der Auftragwalze 07 Lack annehmen und somit übertragen können. Auf diese Weise wird sichergestellt, dass pro bedrucktem Abschnitt des Bedruckstoffs 06, beispielsweise pro bedruckter Seite eines Druckprodukts, immer ein gleicher Teil des Abschnitts lackiert bzw. nicht lackiert wird. Sollten die Spotlackierwalzen als Flexodruckwalzen ausgebildet sein, so ist es nötig, auf jeder Seite des Bedruckstoffs 06 eine Rasterwalze 02, eine damit in Kontakt stehende, als Flexodruckwalze ausgebildete Auftragwalze 07 und eine gleichzeitig als Übertragungswalze und als Gegendruckwalze 08 wirkende Walze 08 anzuordnen (Fig. 5 b)).

### Ausführungsbeispiel 6: "flexibles Lackierwerk zur Realisierung verschiedener Anordnungen"

Dieses Ausführungsbeispiel ist auch in Fig. 6 und 9 zu sehen. Neben zumindest zwei Kammerrakeln 03 und zumindest zwei Rasterwalzen 02 sind noch mindestens zwei, vorzugsweise jedoch vier, weitere Walzen 09 angeordnet, die als Auftragwalzen 07 und/oder als Gegendruckwalzen 08 eingesetzt werden können. Dazu sind diese Walzen 09 so gelagert, dass sie jeweils senkrecht zu einer Richtung ihrer Rotationsachse verschiebbar sind und es sind Vorrichtungen 13 zur Verschiebung dieser Rotationsachsen angeordnet. Bevorzugt sind die Walzen 09 so gelagert, dass ihre Rotationsachsen bei einer Verschiebung der Walzen 09 entlang einer virtuellen Zylindermantelfläche verschoben werden können, deren Symmetrieachse mit einer Rotationsachse der an die entsprechende Walze 09 anliegenden Rasterwalze 02 zusammenfällt. In diesem Fall stehen die Walzen 09 immer in Kontakt mit der entsprechenden Rasterwalze 02. Weiterhin sind bevorzugt und gegebenenfalls zusätzlich Vorrichtungen angeordnet, mit denen die entsprechende Walze 09 unabhängig von dieser virtuellen Zylindermantelfläche senkrecht zu ihrer Rotationsachse verschoben werden kann. Solche Vorrichtungen können beispielsweise von der Art der in der DE 101 52 021 C2 offenbarten Vorrichtung sein.

Im Lackierbetrieb können zwei Walzen 09 so verschoben werden, dass sie jeweils mit einer Rasterwalze 02 in Kontakt stehen und zusammen von beiden Seiten gegen den zwischen ihnen hindurch geführten Bedruckstoff 06 drücken. Andere Walzen 09 spielen keine Rolle. Auf diese Weise entsteht die Lackierwerkskonfiguration wie im Ausführungsbeispiel 5 (Fig. 6 b)).

Es ist auch möglich, dass die eine Seite des Bedruckstoffs 06 von einer Walze 09 lackiert wird, die als Auftragwalze 07 eingesetzt wird, während die andere Seite des Bedruckstoffs 06 von einer anderen Walze 09 lackiert wird, die ebenfalls als Auftragwalze 07 eingesetzt wird und beide als Auftragwalze 07 eingesetzten Walzen 09 jeweils mit einer anderen Rasterwalze 02 in Kontakt stehen. Der Bedruckstoff 06 umschlingt jeweils die Auftragwalze 07, so dass die Kontaktflächen zwischen Bedruckstoff 06 und Auftragwalze 07 nicht linienförmig, sondern flächig ausgebildet sind. Die beiden als Auftragwalzen 07 eingesetzten Walzen 09 lackieren den Bedruckstoff 06 an unterschiedlichen Stellen und dienen sich nicht gegenseitig als Gegendruckwalze 08. Es entsteht eine Lackierwerkskonfiguration wie in Ausführungsbeispiel 3 (Fig. 6 c)). Zusätzlich kann noch einer (Fig. 6 d)) oder beiden (Fig. 6 d)) als Auftragwalze 07 eingesetzten Walzen 09 eine, von der jeweils anderen Seite des Bedruckstoffs 06 angepresste, nicht mit einer Rasterwalze 02 in Kontakt stehende, als Gegendruckwalze 08 eingesetzte Walze 09 zugeordnet sein. In dem Fall, dass beiden Auftragwalzen 07 eine Gegendruckwalze 08 zugeordnet wird, entsteht eine Lackierwerkskonfiguration wie in Ausführungsbeispiel 4 (Fig. 6 d)). Eine in diesem Fall als Gegendruckwalze 08 eingesetzte Walze 09 kann eine Walze 09 sein, die sowohl als reine Gegendruckwalze 08, als auch gleichzeitig als Gegendruckwalze 08 und Auftragwalze 07 eingesetzt werden kann. Es ist mit diesem Druckwerk 01 auch möglich, alle Walzen 02; 07; 08; 09 so auszurichten, dass nur eine Seite des Bedruckstoffs 06 lackiert wird.

Jede in diesem Ausführungsbeispiel beschriebene Auftragwalze 07 weist bevorzugt eine Mantelfläche mit einer Shore-A-Härte zwischen 30 und 70 auf, weiter bevorzugt weist die Mantelfläche der Auftragwalze 07 eine Shore-A-Härte von 60 auf. Das Material der Mantelfläche der Auftragwalze 07 kann beispielsweise Gummi oder Polyurethan sein. Jede in diesem Ausführungsbeispiel beschriebene Auftragwalze 07 kann auch als Spotlackierwalze ausgebildet sein. Dazu ist die entsprechende Auftragwalze 07 in ihrer Größe so beschaffen, dass ihr Umfang gleich dem Umfang eines Übertragungszylinders 12 in einem Farbwerk der Druckmaschine ist. Außerdem ist die Auftragwalze 07 so beschaffen, dass nur bestimmte, gezielt wählbare, Teile der Mantelfläche der Auftragwalze 07 Lack annehmen und somit übertragen können. Auf diese Weise wird sichergestellt, dass pro bedrucktem Abschnitt des Bedruckstoffs 06, beispielsweise pro bedruckter Seite eines Druckprodukts, immer ein gleicher Teil des Abschnitts lackiert bzw. nicht lackiert wird.

Jede in diesem Ausführungsbeispiel ausschließlich als Gegendruckwalze 08 eingesetzte Walze 09 besteht an ihrer Mantelfläche vorzugsweise aus einem Material, das den vor dem Kontakt mit dieser Gegendruckwalze 08 auf den Bedruckstoff 06 aufgebrachten Stoff, nämlich entweder Farbe oder Lack, abweist, um die auf ihrer Seite des Bedruckstoffs 06 aufgebrachte Farbe oder den auf ihrer Seite des Bedruckstoffs 06 aufgebrachten Lack während des Lackiervorgangs der anderen Seite des Bedruckstoffs 06 nicht zu verschmieren.

Im Folgenden werden Einzelheiten des Lackierwerks 01 beschrieben, die für alle Ausführungsformen gleichermaßen gültig sind.

Bevorzugt kann das Lackierwerk 01, beispielsweise für Wartungsarbeiten, geteilt werden. Dafür wird bevorzugt zumindest ein Teil des Lackierwerks 01 verschoben, während zumindest ein anderer Teil des Lackierwerks 01 in seiner Position festgehalten oder in eine andere Richtung verschoben wird. Weiter bevorzugt findet eine Teilung so statt, dass solche Bestandteile des Lackierwerks 01, wie beispielsweise eine Kammerrakel 03, eine Rasterwalze 02 und eventuell vorhandene Auftragwalzen 07 und/oder Gegendruckwalzen 08 und/oder allgemein Walzen 09, die im Lackierbetrieb eine Seite des Bedruckstoffs 06 berührend angeordnet sind oder mit solchen Bestandteilen in Kontakt stehen, nicht verschoben werden, während solche Bestandteile des Lackierwerks 01, wie beispielsweise eine Kammerrakel 03, eine Rasterwalze 02 und eventuell vorhandene Auftragwalzen 07 und/oder Gegendruckwalzen 08 und/oder allgemein Walzen 09, die im Lackierbetrieb eine andere Seite des Bedruckstoffs 06 berührend angeordnet sind oder mit solchen Bestandteilen in Verbindung stehen, so verschoben werden, dass sie sich von den unverschobenen Bestandteilen des Lackierwerks 01 entfernen. Das Lackierwerk 01 lässt sich somit teilen, unabgängig davon, ob sich gerade ein Bedruckstoff 06 im Lackierwerk 01 befindet oder nicht. Noch weiter bevorzugt ist ein Teil eines Gehäuses des Lackierwerks 01, der nicht verschoben wird, mit einem Teil eines Gehäuses des Druckwerks 11 starr verbunden, der ebenfalls nicht verschoben wird, während ein anderer Teil des Gehäuses des Lackierwerks 01, der verschoben wird, mit einem anderen Teil des Gehäuses des Druckwerks 11 starr verbunden ist, der beispielsweise für Wartungsarbeiten verschoben werden kann (Fig. 7).

Wenn das Lackierwerk 01 nicht teilbar ausgebildet ist, so ist bevorzugt sein Gehäuse mit zumindest einem Teil des Gehäuses des Druckwerks 11 starr verbunden (Fig. 8). Unter einer starren Verbindung ist eine Verbindung zwischen zwei Teilen zu verstehen, die zwar prinzipiell, beispielsweise durch ein Lösen von Schrauben oder ähnliches, getrennt werden können, jedoch im Normalfall und speziell im Fall eines laufenden Betriebs nicht relativ zueinander bewegt werden können.

Unabhängig davon, ob das Lackierwerk 01 teilbar ausgebildet ist, können bevorzugt sämtliche jeweils mit einer zumindest teilweise lackierten Seite des Bedruckstoffs 06 in Kontakt stehenden Rasterwalzen 02 und/oder Auftragwalzen 07 und/oder Gegendruckwalzen 08 des Lackierwerks 01 von dem Bedruckstoff 06 abgestellt werden. Für den Fall, dass eine Auftragwalze 07 und/oder eine Gegendruckwalze 08 an den Bedruckstoff 06 angestellt ist, kann diese beispielsweise durch eine lineare und/oder gekrümmte, beispielsweise kreissegmentförmige Bewegung, beispielsweise um eine Rotationsachse einer benachbarten Walze 09 von dem Bedruckstoff 06 abgestellt werden. Auch Kombinationen solcher Bewegungen sind möglich. Für den Fall, dass eine Rasterwalze 02 direkt an den Bedruckstoff 06 angestellt ist, gilt für deren Abstellbewegung das Gleiche, zusätzlich muss jedoch zusammen mit der Rasterwalze 02 die angrenzende Kammerrakel 03 bewegt werden, und zwar bevorzugt so, dass kein Lack unkontrolliert aus der Kammerrakel 03 austritt. Entsprechendes gilt für Zu- und Abflussleitungen. Die Abstellbewegung erfolgt in jedem Fall bevorzugt in Richtungen ausschließlich senkrecht zu einer jeweiligen Rotationsachse der mit dem Bedruckstoff 06 in Kontakt stehenden Walze 02; 07; 08; 09.

Mit dem Lackierwerk 01 kann auf Wunsch auch nur eine Teilbahn lackiert werden, d. h. es wird, auf die Richtung parallel zu der Rotationsachse der Rasterwalze 02 bezogen, nur ein Teil des Bedruckstoffs 06 lackiert, beispielsweise die Hälfte, ein Drittel oder ein Viertel. Dafür gibt es verschiedene Möglichkeiten. Falls eine Auftragwalze 07 in dem Lackierwerk 01 angeordnet ist, kann diese so beschaffen sein, dass sie nur auf dem Teil ihrer Ausdehnung in der Richtung parallel zur Rotationsachse der Rasterwalze 02 Lack aufnehmen und übertragen kann, der mit dem Teil des Bedruckstoffs 06 in Berührung kommt, auf den Lack aufgetragen werden soll. Unabhängig davon, ob eine Auftragwalze 07 in dem Lackierwerk 01 angeordnet ist, ist bevorzugt eine Kammerrakel 03 angeordnet, die in ihrer Ausdehnung in Bezug auf die Richtung parallel zu einer Rotationsachse einer anliegenden Rasterwalze 02 genauso groß ist, wie der zu lackierende Bereich des Bedruckstoffs 06, also gegebenenfalls kleiner, als eine Ausdehnung des Bedruckstoffs 06 in der Richtung senkrecht zur Transportrichtung des Bedruckstoffs 06, und die so angeordnet ist, dass im Lackierbetrieb Lack letztendlich ausschließlich auf die gewünschten Stellen des Bedruckstoffs 06 übertragen wird. Auch eine Veränderung der Ausdehnung der Auftragwalze 07 in Richtung ihrer Rotationsachse ist zu diesem Zweck denkbar.

Wird ein ganzer Bedruckstoffstrang, also mehrere übereinander liegende Schichten Bedruckstoff 06, durch das sich im Lackierbetrieb befindliche Lackierwerk 01 transportiert, so kann auch dieser Bedruckstoffstrang lackiert werden, d. h. es werden, je nach Lackierwerkskonstellation, entweder eine oder beide äußeren Schichten des Bedruckstoffs 06, jeweils auf ihrer dem restlichen Bedruckstoffstrang abgewandten Seite, mit einer Lackschicht überzogen. Beteiligte Spalte zwischen Auftragwalzen 07 und Rasterwalzen 02 oder Gegendruckwalzen 08 sollten in ihrer Ausdehnung entsprechend angepasst werden.

Werden zur Lackierung beider Seiten des Bedruckstoffs 06 zwei Lackierwerke 01 eingesetzt, wobei Lack auf eine Stelle auf der einen Seite des Bedruckstoffs 06 nicht genau zum gleichen Zeitpunkt auf den Bedruckstoff 06 aufgetragen wird, wie auf eine exakt gegenüberliegende Stelle der anderen Seite des Bedruckstoffs 06, so sind bevorzugt die Geschwindigkeit, mit der der Bedruckstoff 06 transportiert wird, und der Abstand der beiden Stellen, an denen Lack aufgetragen wird, so aufeinander abgestimmt, dass die sich ergebende Zeitdifferenz Δt zwischen dem Auftragen von Lack auf die beiden genannten Stellen kleiner als 0,5 Sekunden ist. Anders ausgedrückt bedeutet das, dass ein Produkt aus einer Transportgeschwindigkeit des Bedruckstoffs 06 und einer Zeit von 0,5 Sekunden größer sein muss, als der Abstand der beiden Stellen, an denen jeweils eine Seite des Bedruckstoffs 06 mit einer entsprechenden Lack auftragenden Walze 02; 07; 09 des Lackierwerks 01 in Kontakt steht.

Jede Spotlackierwalze kann als Flexodruckwalze ausgebildet sein, bei der die Auswahl der lackierenden Bereiche durch einen unterschiedlichen Radius an der entsprechenden Stelle bestimmt wird. Es ist zu beachten, dass zwei Spotlackierwalzen sich bevorzugt nicht gegenseitig als Gegendruckwalzen 08 dienend angebracht sein sollten, da auftretende unterschiedliche Radien an zumindest einer Flexodruckwalze keinen über eine Umfangsfläche der Flexodruckwalze konstanten Gegendruck sicherstellen können. Stattdessen kann die Eigenschaft, ob Lack übertragen wird oder nicht, beispielsweise durch die Wahl des Oberflächenmaterials beeinflusst werden, beispielsweise in der Art, wie dies auch beim Offsetdruck gehandhabt wird.

Das Lackierwerk 01 bildet in sämtlichen beschriebenen Ausführungsformen zusammen mit dem Bedruckstoff 06 ein System, bestehend aus dem jeweiligen Lackierwerk 01 und dem darin angeordneten Bedruckstoff 06.

Eine Anzahl von Walzen 09 zwischen Kammerrakel 03 und Bedruckstoff 06 lässt sich auch noch vergrößern, wenn eine gewünschte übertragene Lackmenge entsprechend kleiner ausfallen soll.

Eine durchgehende Lackfläche wird bevorzugt dadurch erreicht, dass eine Lack auf den Bedruckstoff 06 übertragende Mantelfläche einer entsprechenden Walze 07; 08; 09 zu zumindest 80 % und bevorzugt zu zumindest 90 % mit Lack bedeckt ist. Lack übertragende Mantelflächen von Walzen 07; 08; 09, die keine Rasterwalzen 02 sind, sind bevorzugt dadurch gebildet, dass Aufzüge die Mantelflächen dieser Walzen 07; 08; 09 bildend angeordnet sind. Ein solcher Aufzug kann beispielsweise als Drucktuch, also als beschichtete, formstabile Trägeplatten ausgebildet sein, die mehrere Schichten aufweisen kann, beispielsweise eine einen Grundkörper bildende Schicht aus einem Metall und eine Schicht aus einem Elastomer entsprechender Härte. Ein solcher Aufzug ist auf die entsprechenden Zylinder 07; 08; 09 aufziehbar oder aufgezogen und in entsprechenden Kanälen der Walzen 07; 08; 09 befestigbar oder befestigt.

Bevorzugt ist auf zumindest einer Walze (07; 08; 09) des Lackierwerks (01) ein Aufzug anordenbar oder aufgeordnet, der eine gleiche Folge von Schichten aufweist, wie zumindest ein in zumindest einem, denselben Bedruckstoff (06) bearbeitenden Druckwerk angeordneter Aufzug. Dadurch werden eingesetzte Komponenten vereinheitlicht, was zu weniger Verwaltungs- und Arbeitsaufwand führt.

### Bezugszeichenliste

- 01: Lackierwerk
- 02: Walze, Rasterwalze
- 03: Kammerrakel
- 04: -
- 05: -
- 06: Bedruckstoff, Bedruckstoffbahn
- 07: Walze, Auftragwalze (01)
- 08: Walze, Gegendruckwalze (01)
- 09: Walze
- 10: -
- 11: Druckwerk, Doppeloffsetdruckwerk
- 12: Walze, Zylinder, Übertragungszylinder, Gegendruckzylinder (11)
- 13: Vorrichtung
- 14: Formzylinder (11)

## Patentansprüche

1. Rollen-Rotations-Offsetdruckmaschine mit mindestens einem Lackierwerk (01) und mindestens einem Druckwerk (11), wobei das Lackierwerk (01) zumindest eine Kammerrakel (03) und zumindest eine Rasterwalze (02) umfasst, wobei zumindest eine Rasterwalze (02) eine Vielzahl von, gemeinsam ein Schöpfvolumen bildenden, Vertiefungen in ihrer Mantelfläche aufweist und wobei das Lackierwerk (01), längs eines Transportwegs eines, von der Rollen-Rotations-Offsetdruckmaschine und dem Lackierwerk (01) bearbeiteten, Bedruckstoffs (06), nach dem mindestens einen Druckwerk (11) der Rollen-Rotations-Offsetdruckmaschine angeordnet ist, **dadurch gekennzeichnet, dass** zumindest eine Rotationsachse einer Rasterwalze (09) des Lackierwerks (01) weiter oben angeordnet ist, als sämtliche Rotationsachsen von Formzylindern (14) und anderen Zylindern (12) und Walzen (12) die in einer dem Lackierwerk (01) bezüglich einer Transportrichtung des Bedruckstoffs (06) vorgeordneten Druckeinheit angeordnet sind und dass das mindestens eine Druckwerk (11) teilbar und ein Teil eines Gehäuses des mindestens einen Druckwerks (11) verschiebbar und ein Teil des Gehäuses des mindestens einen Druckwerks (11) nicht verschiebbar angeordnet ist und dass das mindestens eine Lackierwerk (01) nicht teilbar ist und dass ein Gehäuse des mindestens einen Lackierwerks (01) mit einem der Teile des Gehäuses des mindestens einen Druckwerks (11) starr verbunden ist.

2. Rollen-Rotations-Offsetdruckmaschine nach Anspruch 1, **dadurch gekennzeichnet, dass** zumindest ein Paar aus jeweils zwei Walzen (02; 07; 08; 09) angeordnet ist, die zusammen einen Lackierspalt bilden und dass diese jeweils ein Paar bildenden zwei Walzen (02; 07; 08; 09) jeweils so angeordnet sind, dass eine Ebene, die eine Rotationsachse einer dieser zwei Walzen (02; 07; 08; 09) enthält und die einen innerhalb eines durch die andere dieser zwei Walzen (02; 07; 08; 09) festgelegten Volumens angeordneten Punkt einer Rotationsachse dieser anderen der zwei Walzen (02; 07; 08; 09) enthält, mit einer horizontalen Ebene einen Winkel von weniger als 45° einschließt.

3. Rollen-Rotations-Offsetdruckmaschine nach Anspruch 1, **dadurch gekennzeichnet, dass** zumindest ein Paar aus jeweils zwei Walzen (02; 07; 08; 09) angeordnet ist, die zusammen einen Lackierspalt bilden und dass jeweils zumindest eine Walze (07; 08; 09) zumindest eines solchen Paares mit der zumindest einen Rasterwalze (02) in Kontakt steht.

4. Rollen-Rotations-Offsetdruckmaschine nach Anspruch 1, **dadurch gekennzeichnet, dass**, entlang des Transportwegs des Bedruckstoffs (06), nach dem Lackierwerk (01), abgesehen von Leitwalzen oder anderen, eine Transportrichtung des Bedruckstoffs (06) ändernden, Vorrichtungen, als nächste Vorrichtung ein Falzapparat und/oder eine Schneideeinrichtung auf den Bedruckstoff (06) einwirkend angeordnet ist.

5. Rollen-Rotations-Offsetdruckmaschine nach Anspruch 1, **dadurch gekennzeichnet, dass** entlang des Transportwegs des Bedruckstoffs (06) zwischen einer Walze (12) des Druckwerks (11) und einer Lack übertragenden Walze (02; 07; 09) des Lackierwerks (01) als mit dem Bedruckstoff (06) in Kontakt stehende Bestandteile der Druckmaschine höchstens Vorrichtungen angeordnet sind, die eine Transportrichtung des Bedruckstoffs (06) ändern.

6. Rollen-Rotations-Offsetdruckmaschine nach Anspruch 1, **dadurch gekennzeichnet, dass** der zu lackierende Bedruckstoff (06) mit einer, mit der Rasterwalze (02) in Kontakt stehenden, Auftragwalze (07) in Kontakt steht und der Bedruckstoff (06) die Auftragwalze (07) flächig berührend angeordnet ist.

7. Rollen-Rotations-Offsetdruckmaschine nach Anspruch 1, **dadurch gekennzeichnet, dass** der zu lackierende Bedruckstoff (06) mit einer, mit der Rasterwalze (02) in Kontakt stehenden, Auftragwalze (07) in Kontakt steht und eine, den Bedruckstoff (06) an die Auftragwalze (07) andrückende, Gegendruckwalze (08) angeordnet ist.

8. Rollen-Rotations-Offsetdruckmaschine nach einem der Ansprüche 6 oder 7, **dadurch gekennzeichnet, dass** eine Mantelfläche zumindest einer Auftragwalze (07) aus einem Material mit einer Shore-A-Härte von 30 bis 70 besteht.

9. Rollen-Rotations-Offsetdruckmaschine nach Anspruch 7, **dadurch gekennzeichnet, dass** die Mantelfläche der Gegendruckwalze (08) aus einem Material mit einer Shore-A-Härte von mehr als 70 besteht.

10. Rollen-Rotations-Offsetdruckmaschine nach Anspruch 1, **dadurch gekennzeichnet, dass** zumindest eine, in einem Lackierbetrieb Lack auf den Bedruckstoff (06) übertragende, Walze (07; 09) als eine, Lack nur auf bestimmte Stellen des Bedruckstoffs (06) übertragende, Spotlackierwalze ausgebildet ist.

11. Rollen-Rotations-Offsetdruckmaschine nach Anspruch 1, **dadurch gekennzeichnet, dass** sämtliche auftretenden Kontakte zwischen beteiligten Walzen (02; 07; 08; 09; 12) und/oder Übertragungszylindern (12) und/oder dem Bedruckstoff (06) rollende Kontakte sind.

12. Rollen-Rotations-Offsetdruckmaschine nach Anspruch 1, **dadurch gekennzeichnet, dass** entlang des gesamten Transportwegs des Bedruckstoffs (06) kein Trockner angeordnet ist.

13. Rollen-Rotations-Offsetdruckmaschine nach Anspruch 1, **dadurch gekennzeichnet, dass** sämtliche jeweils mit einer zumindest teilweise lackierten Seite des Bedruckstoffs (06) in Kontakt stehenden Rasterwalzen (02) und/oder Auftragwalzen (07) und/oder Gegendruckwalzen (08) des Lackierwerks (01) von dem Bedruckstoff (06) abstellbar angeordnet sind.

14. Verfahren zur Verwendung einer Rollen-Rotations-Offsetdruckmaschine nach Anspruch 1, **dadurch gekennzeichnet, dass** das Schöpfvolumen zumindest auf einem Teil der Mantelfläche der Rasterwalze (02) mit einer Lackmenge gefüllt ist, deren, auf diesen Teil der Mantelfläche der Rasterwalze (02) bezogene, Masse abzüglich eines Wasseranteils im Durchschnitt höchstens 4 g/m² beträgt.

## Claims

1. A roller rotary offset printing press with at least one coating unit (01) and at least one printing unit (11), wherein the coating unit (01) comprises at least one chamber blade (03) and at least one anilox roller (02), wherein at least one anilox roller (02) has a plurality of recesses in its lateral surface, together forming a conveyed volume and wherein the coating unit (01) is arranged along a transport path of a printed stock (06) processed by the roller rotary offset printing press and the coating unit (01) downstream of the at least one printing unit (11) of the roller rotary offset printing press, **characterized in that** at least one rotational axis of an anilox roller (09) of the coating unit (01) is arranged further above than all rotational axes of printing cylinders (14) and other cylinders (12) and rollers (12) which are arranged in a printing unit upstream of the coating unit (01) with respect to a transport direction of the printed stock (06) and that the at least one printing unit (11) is detachably arranged and a part of a housing of the at least one printing unit (11) is displaceably arranged and a part of the housing of the at least one printing unit (11) is not displaceably arranged and that the at least one coating unit (01) is not detachable and that a housing of the at least one coating unit (01) is rigidly connected to one of the parts of the housing of the at least one printing unit (11).

2. The roller rotary offset printing press according to claim 1, **characterized in that** at least one pair of two rollers each (02; 07; 08; 09) is arranged, which together form a coating gap and that these two rollers each (02; 07; 08; 09) each forming a pair are arranged such that a plane, which contains a rotational axis of one of these two rollers (02; 07; 08; 09) and which contains a point of a rotational axis of the other two rollers (02; 07; 08; 09) arranged within a volume defined by the other of these two rollers (02; 07; 08; 09), which with one horizontal plane includes an angle of less than 45°.

3. The roller rotary offset printing press according to claim 1, **characterized in that** at least one pair of two rollers each (02; 07; 08; 09) is arranged, which together form a coating gap and that in each case at least one roller (07; 08; 09) of at least one such pair is in contact with the at least one anilox roller (02).

4. The roller rotary offset printing press according to claim 1, **characterized in that** along the transport path of the printed stock (06), downstream from the coating unit (01), apart from guide rollers or other devices changing a transport direction of the printed stock (06), as next device a folding apparatus and/or a cutting device is arranged to act on the printed stock (06).

5. The roller rotary offset printing press according to claim 1, **characterized in that** along the transport path of the printed stock (06) between a roller (12) of the printing unit (11) and a roller (02; 07; 09) of the coating unit (01) transferring coating at the most devices are arranged as components of the printing press coming into contact with the printed stock (06), which change a transport direction of the printed stock (06).

6. The roller rotary offset printing press according to claim 1, **characterized in that** the printed stock (06) to be coated is in contact with an application roller (07) in contact with the anilox roller (02) and the printed stock (06) is arranged coming into contact with the surfaces of the application roller (07).

7. The roller rotary offset printing press according to claim 1, **characterized in that** the printed stock (06) to be coated is in contact with an application roller (07) in contact with the anilox roller (02) and a counter-pressure roller (08) pressing the printed stock (06) on the application roller (07) is arranged.

8. The roller rotary offset printing press according to one of claims 6 or 7, **characterized in that** a lateral surface of at least one application roller (07) consists of a material with a shore-A-hardness of 30 to 70.

9. The roller rotary offset printing press according to claim 7, **characterized in that** the lateral surface of the counter-pressure roller (08) consists of a material with a shore-A-hardness of more than 70.

10. The roller rotary offset printing press according to claim 1, **characterized in that** at least one roller (07; 09), in a coating operation transferring coating to the printed stock (06), is configured as a spot coating roller transferring coating only to specified places of the printed volume (06).

11. The roller rotary offset printing press according to claim 1, **characterized in that** all contacts occurring between involved rollers (02; 07; 08; 09; 12) and/or transfer cylinders (12) and/or the printed stock (06) are rolling contacts.

12. The roller rotary offset printing press according to claim 1, **characterized in that** no dryer is arranged along the entire transport path of the printed stock (06).

13. The roller rotary offset printing press according to claim 1, **characterized in that** all respective anilox rollers (02) and/or application rollers (07) and/or counter-pressure rollers (08) of the coating unit (01) in contact with an at least partially coated side of the printed stock (06) are detachably arranged from the printed stock (06).

14. A method for using a roller rotary offset printing press according to claim 1, **characterized in that** the conveyed volume is filled with a coating quantity at least on a portion of the lateral surface of the anilox roller (02) the mass of which based on this part of the lateral surface of the anilox roller (02), minus a water portion, equals on average a maximum of 4 g/m².

## Revendications

1. Machine rotative d'impression offset avec au moins un groupe de vernissage (01) et au moins un groupe d'impression (11), dans lequel le groupe de vernissage (01) comprend au moins une racle à chambre (03) et au moins un rouleau tramé (02), dans lequel au moins un rouleau tramé (02) présente une pluralité d'évidements, formant ensemble un volume puisé, dans sa surface d'enveloppe, et dans lequel le groupe de vernissage (01) est agencé en aval du au moins un groupe d'impression (11) de la machine rotative d'impression offset, le long d'un parcours de transport d'un support d'impression (06) traité par la machine rotative d'impression offset et le groupe de vernissage (01), **caractérisée en ce qu'**au moins un axe de rotation d'un rouleau tramé (09) du groupe de vernissage (01) est agencé plus haut que tous les axes de rotation de cylindres d'impression (14) et d'autres cylindres (12) et rouleaux (12) qui sont agencés dans une unité d'impression montée en amont du groupe de vernissage (01) par rapport à une direction de transport du support d'impression (06), et **en ce que** le au moins un groupe d'impression (11) est agencé de façon à pouvoir être divisé et une partie d'un logement du au moins un groupe d'impression (11) est agencé de façon à pouvoir être déplacé et une partie du logement du au moins un groupe d'impression (11) est agencé de façon à ne pas pouvoir être déplacé, et **en ce que** le au moins un groupe de vernissage (01) ne peut être divisé, et **en ce qu'**un logement du au moins un groupe de vernissage (01) est relié de façon rigide à une des parties du logement du au moins un groupe d'impression (11).

2. Machine rotative d'impression offset selon la revendication 1, **caractérisée en ce qu'**au moins une paire de respectivement deux rouleaux (02 ; 07 ; 08 ; 09) est agencée qui ensemble forment un interstice de vernissage, et **en ce que** ces deux rouleaux (02 ; 07 ; 08 ; 09) formant respectivement une paire sont respectivement agencés de telle sorte qu'un plan qui contient un axe de rotation de l'un de ces deux rouleaux (02 ; 07 ; 08 ; 09) et qui contient un point, agencé à l'intérieur d'un volume défini par l'autre de ces deux rouleaux (02 ; 07 ; 08 ; 09), d'un axe de rotation de cet autre des deux rouleaux (02 ; 07 ; 08 ; 09) comprend un angle de moins de 45° avec un plan horizontal.

3. Machine rotative d'impression offset selon la revendication 1, **caractérisée en ce qu'**au moins une paire de respectivement deux rouleaux (02 ; 07 ; 08 ; 09) est agencée qui ensemble forment un interstice de vernissage, et **en ce que** respectivement au moins un rouleau (07 ; 08 ; 09) d'au moins une telle paire est en contact avec le au moins un rouleau tramé (02).

4. Machine rotative d'impression offset selon la revendication 1, **caractérisée en ce que**, le long du parcours de transport du support d'impression (06), en aval du groupe de vernissage (01), hormis des rouleaux conducteurs ou autres, des dispositifs modifiant une direction de transport du support d'impression (06), est agencé, agissant sur le support d'impression (06) en tant que dispositif suivant, un appareil de pliage et/ou un équipement de découpe.

5. Machine rotative d'impression offset selon la revendication 1, **caractérisée en ce que**, le long du parcours de transport du support d'impression (06), entre un rouleau (12) du groupe d'impression (11) et un rouleau (02 ; 07 ; 09) du groupe de vernissage (01) transférant du vernis sont agencés, en tant que parties constituantes de la machine d'impression en contact avec le support d'impression (06), tout au plus des dispositifs qui modifient une direction de transport du support d'impression (06).

6. Machine rotative d'impression offset selon la revendication 1, **caractérisée en ce que** le support d'impression (06) destiné à être verni est en contact avec un rouleau applicateur (07) en contact avec le rouleau tramé (02) et le support d'impression (06) est agencé en touchant le rouleau applicateur (07) par la surface.

7. Machine rotative d'impression offset selon la revendication 1, **caractérisée en ce que** le support d'impression (06) destiné à être verni est en contact avec un rouleau applicateur (07) en contact avec le rouleau tramé (02) et un rouleau de contre-pression (08) est agencé qui plaque le support d'impression (06) contre le rouleau applicateur (07).

8. Machine rotative d'impression offset selon l'une quelconque des revendications 6 ou 7, **caractérisée en ce qu'**une surface d'enveloppe d'au moins un rouleau applicateur (07) se compose d'un matériau avec une dureté Shore A allant de 30 à 70.

9. Machine rotative d'impression offset selon la revendication 7, **caractérisée en ce que** la surface d'enveloppe du rouleau de contre-pression (08) se compose d'un matériau avec une dureté Shore A supérieure à 70.

10. Machine rotative d'impression offset selon la revendication 1, **caractérisée en ce qu'**au moins un rouleau (07 ; 09) transférant du vernis sur le support d'impression (06) dans une opération de vernissage est formé en tant que rouleau de vernissage ciblé transférant du vernis uniquement sur certains emplacements du support d'impression (06).

11. Machine rotative d'impression offset selon la revendication 1, **caractérisée en ce que** tous les contacts survenant entre des rouleaux (02 ; 07 ; 08 ; 09 ; 12) impliqués et/ou des cylindres de transfert (12) et/ou le support d'impression (06) sont des contacts roulants.

12. Machine rotative d'impression offset selon la revendication 1, **caractérisée en ce qu'**aucun sécheur n'est agencé le long de l'ensemble du parcours de transport du support d'impression (06).

13. Machine rotative d'impression offset selon la revendication 1, **caractérisée en ce que** tous les rouleaux tramés (02) respectivement en contact avec un côté au moins partiellement verni du support d'impression (06) et/ou rouleaux applicateurs (07) et/ou rouleaux de contre-pression (08) du groupe de vernissage (01) sont agencés de façon à pouvoir être retirés du support d'impression (06).

14. Procédé d'utilisation d'une machine rotative d'impression offset selon la revendication 1, **caractérisé en ce que** le volume puisé est rempli, au moins sur une partie de la surface d'enveloppe du rouleau tramé (02), avec une quantité de vernis dont la masse surfacique, relative à cette partie de la surface d'enveloppe du rouleau tramé (02), s'élève, par rapport à une teneur en eau, en moyenne tout au plus à 4 g/m².
